# FASCICULE DE BREVET EUROPEEN

(11) **EP 1 875 076 B1**
(45) Date de publication et mention de la délivrance du brevet: **05.11.2008**
(21) Numéro de dépôt: 05708034.3
(22) Date de dépôt: 16.02.2005
(51) Int. Cl.: F04C 18/16

(54) **MACHINE ROTATIVE VOLUMÉTRIQUE AVEC ROTORS À PROFILS ASYMÉTRIQUES**
VOLUMETRISCHE ROTATIONSMASCHINE MIT ASYMMETRISCHE PROFILE AUFWEISENDEN ROTOREN
VOLUMETRIC ROTARY MACHINE WITH ROTORS HAVING ASYMMETRIC PROFILES

(43) Date de publication de la demande: 09.01.2008
(73) Titulaire: Ateliers Busch S.A., 2906 Chevenez (CH)
(72) Inventeur: GOEPFERT, Olivier, CH-2900 Porrentruy (CH)
(74) Mandataire: BOVARD AG
(86) Numéro de dépôt international: PCT/EP2005/050692
(87) Numéro de publication internationale: WO 2006/087038

(56) Documents cités:
- WO-A-02/08609
- GB-A- 1 342 287
- US-A- 3 640 649
- US-A- 4 445 831

## Description

L'invention se rapporte à un perfectionnement aux machines rotatives volumétriques.

L'invention intéresse les machines rotatives volumétriques destinées à recevoir des fluides compressibles et pouvant être utilisées comme machine de pompage, voire comme machine motrice.

L'invention concerne plus particulièrement mais non limitativement les machines qui comprennent un boîtier et au moins deux rotors jumelés, dont un premier rotor et un deuxième rotor, lesdits rotors étant montés tournants dans ledit boîtier et entraînés dans des sens qui sont opposés l'un par rapport à l'autre.

Les rotors, sont classiquement constitués par des pièces en formes de vis, c'est-à-dire des pièces comportant un noyau qui porte un ou plusieurs filets dont le pas peut être constant ou variable au long de la dimension longitudinale dudit rotor.

Dans le boîtier, les vis forment une série de "sas sans liaisons" pour lesquels les fuites dues aux jeux de fonctionnement ainsi qu'à l'architecture et la géométrie de la machine influent sur le rendement volumétrique, le rendement énergétique ainsi que la pression finale obtenue.

Du fait que les rotors engrènent à la manière de roues dentées, on considère que le ou les filets constituent chacun une dent située en saillie sur le noyau central.

Les rotors peuvent être représentés en coupe selon un plan transversal approximativement orthogonal aux axes longitudinaux de leur noyau.

Sur ces coupes, on peut observer la forme de chaque dent et, précisément, noter que le contour extérieur de cette dent est défini par deux flancs opposés dont un premier flanc et un second flanc qui s'étendent chacun entre,
- le noyau du rotor considéré, et
- une partie de la dent qui est située à une distance prédéterminée dudit noyau et au niveau de laquelle lesdits premier flanc et second flanc sont reliés.

On distingue en général, trois catégories de rotors en fonction du profil transversal de la dent ou des dents de ces rotors et, précisément, des rotors à profils transversal dits conjugués, des rotors à profils dits symétriques et des rotors à profils dits asymétriques.

En ce qui concerne l'expression "rotors à profils conjugués", elle caractérise l'emploi de rotors dont les profils des dents diffèrent et, notamment, d'une part, d'un premier rotor équipé d'au moins une dent qui présente un premier flanc convexe et un deuxième flanc convexe et, d'autre part, un deuxième rotor équipé d'au moins une dent qui peut présenter,
- un premier flanc concave et un deuxième flanc concave, ou
- un premier flanc sur lequel on peut distinguer deux portions consécutives dont une première portion concave et une deuxième portion convexe et un deuxième flanc sur lequel on peut également distinguer deux portions consécutives dont une troisième portion convexe et une quatrième portion concave.

La fabrication par usinage de ce type de rotors à profils conjugués est relativement aisée et la difficulté essentielle réside dans le calcul des profils.

En ce qui concerne l'expression "rotors à profils dits symétriques", elle caractérise l'emploi de rotors, d'une part, dont le premier flanc et le deuxième flanc de chaque dent sont symétriques par rapport à un axe radial passant par le milieu de la dent et, d'autre part, dont la géométrie du profil est symétrique et similaire pour les deux rotors.

Le calcul des profils et la fabrication par usinage de ce type de rotors à profils symétriques sont aisés, mais l'étanchéité issue de la coopération des rotors dans les zones de têtes de dents (zones supérieures des dents) des rotors est imparfaite ce qui affecte négativement le rendement volumétrique des machines qui les comprennent.

Quant à l'expression "rotors à profils asymétriques", elle caractérise l'emploi d'un premier rotor et d'un deuxième rotor qui ont des profils similaires et dont au moins une dent présente un premier flanc convexe et un deuxième flanc concave DE-A-686298, GB-A-112104, la concavité et la convexité étant accentuées au point que la dent affecte une forme courbe. (Voir aussi les documents US-A-4 445 831 et US-A-3 640 649).

Les machines qui comprennent des rotors de ce type se caractérisent par leurs excellentes performances en termes de rendement volumétrique et de pression finale obtenue.

On reproche à ce type de rotor que leur fabrication par usinage soit rendue délicate du fait de la présence d'une singularité en forme d'angle aigu qui est située en tête de dent du flanc concave.

Les performances des machines qui mettent en oeuvre des rotors à profils asymétriques sont fortement liées, d'une part, à la finesse avec laquelle la singularité géométrique précitée est usinée et, d'autre part, à la manière dont les rotors sont assemblés et réglés en vue d'obtenir un jeu de fonctionnement prédéterminé.

Des machines mettant en oeuvre des rotors à profils asymétriques et à pas variable WO-A-02/08609, permettent d'ailleurs d'obtenir de très bonnes performances, mais les tolérances de fabrication et de montage sont très contraignantes.

On concevra sans peine qu'il n'est pas possible de garantir que l'arrête vive située en tête de flanc concave soit uniformément usinée au long de l'arête, si bien qu'en pratique une arête vive située en tête de flanc concave présente donc des défauts de régularité.

Ces défauts d'usinage se traduisent par des irrégularités du jeu de fonctionnement présent entre deux flancs concaves lorsqu'ils coopèrent au long de la vis et des fuites, bien que localisées viennent détériorer les performances de la machine.

De plus, l'arrête de tête du flanc concave est très sensible à l'abrasion et le fluide qui transite dans la machine peut entraîner une usure par abrasion qui détériore rapidement les performances de la machine.

L'invention concerne précisément les machines rotatives volumétriques dont les rotors sont dits à profils asymétriques et un résultat que l'invention vise à obtenir est une machine qui tout en étant d'une fabrication moins contraignante n'a pas pour autant des performances réduites.

Un autre résultat que l'invention vise à obtenir est une machine dont les performances sont maintenues dans le temps.

A cet effet, l'invention a pour objet une machine du type précité, conforme à la revendication 1.

L'invention sera bien comprise à la lecture de la description ci-après faite à titre d'exemple non limitatif en regard du dessin ci-annexé qui représente schématiquement :
- figure 1 : en vue de dessus, deux rotors jumelés, chacun avec un filet à pas constant,
- figure 2 : une vue en coupe du jeu de rotors jumelés de la figure 1, selon un plan radial aux deux rotors,
- figure 3 : à plus grande échelle, l'un quelconque des rotors jumelés de la figure 1, vu en coupe selon un plan radial,
- figure 4 : à plus grande échelle, un détail de la figure 3,
- figure 5 : une section de l'engrènement des rotor de la figure 1 dans le plan V-V indiqué sur ladite figure 1,
- figure 6 : une section de l'engrènement des rotors de la figure 1 dans le plan VI-VI indiqué sur ladite figure 1,
- figure 7 : une section de l'engrènement des rotors de la figure 1 dans le plan VII-VII indiqué sur ladite figure 1,
- figure 8 : une section de l'engrènement des rotors de la figure 1 dans le plan légèrement décalé par rapport au plan V-V indiqué sur ladite figure 1,
- figure 9 : à grande échelle, un détail d'un des rotors de la figure 1 dans le plan IX-IX indiqué sur ladite figure 1,
- figure 10 : en vue de dessus, deux rotors jumelés, chacun avec un filet à pas variable,
- figure 11 : une vue en coupe du jeu de rotors jumelés de la figure 10, selon un plan radial aux deux rotors,
- figure 12 : en vue de dessus, deux rotors jumelés, chacun avec deux filets à pas variable,
- figure 13 : une vue en coupe du jeu de rotors jumelés de la figure 12, selon un plan radial aux deux rotors.

En se reportant au dessin, on voit une machine rotative volumétrique 1 comprenant un boîtier 2 et au moins deux rotors jumelés 3, 4 dits à profils asymétriques, dont un premier rotor 3 et un deuxième rotor 4, lesdits rotors jumelés 3, 4 étant montés tournants dans le boîtier 2 et entraînés en rotation autour de leur axe longitudinal 6.

De manière préférentielle, mais non limitative, les axes longitudinaux 6 des rotors jumelés 3, 4 sont parallèles.

Les rotors jumelés 3, 4 sont chacun constitué d'un noyau 5 sur lequel fait saillie au moins un filet hélicoïdal 7 qui, observé dans une vue en coupe transversale de celui des rotors jumelés 3, 4 considéré, s'étend au dessus dudit noyau 5 à la manière d'une dent 8, laquelle dent 8,
- a dans une direction radiale à l'axe longitudinal 6 de celui des rotors jumelés 3, 4 considéré et au dessus de la surface 51 de ce rotor une première dimension prédéterminée "h",
- comprend un premier flanc 9 de forme concave et un deuxième flanc 10 de forme convexe qui se raccordent au niveau d'une partie supérieure 11 de la dent 8, ledit premier flanc 9 ayant une forme d'arc d'épicycloïde.

Les rotors jumelés 3, 4 peuvent être de type à pas constant ou de type à pas variable.

De manière remarquable, au lieu de comprendre un premier flanc 9 et un deuxième flanc 10 dont les tracés conventionnels 91 et 101 se raccordent en un premier point "W" de manière à former une arête vive au long du filet hélicoïdal 7 :
- d'une part, ledit premier flanc 9 a un tracé 92, dit tracé modifié 92, dont la position et la longueur d'arc sont prédéterminées de manière telle que ledit tracé modifié 92 de ce premier flanc 9 et le tracé conventionnel 101 du deuxième flanc 10 se raccordent chacun à l'une des extrémités opposées "B" et "C" d'un court segment, dit segment de raccordement 12, qui par sa présence tout au long du filet hélicoïdal 7 constitue une surface hélicoïdale 13, dite méplat, supprimant la présence d'une arête vive,
- d'autre part, ledit segment de raccordement 12 a, dans une direction radiale à l'axe longitudinal 6 de celui des rotors jumelés 3, 4 considéré, une deuxième dimension "L" prédéterminée, telle que le rapport de la deuxième dimension "L" sur la première dimension "h" est compris entre 0,005 et 0,1 (cinq millièmes et un dixième).

Lorsque chaque dent des rotors jumelés 3, 4 est définie par un premier flanc 9 et un deuxième flanc 10 qui sont raccordés à une surface extérieure 14 de profil sensiblement cylindrique de demi diamètre extérieur "Ra", au lieu que cette surface extérieure 14 se raccorde au tracé du premier flanc 9 en un premier point "W" de manière à former une arête vive au long du filet hélicoïdal 7, la surface extérieure 14 se raccorde au tracé dudit premier flanc 9 par le segment de raccordement 12.

De préférence, le rapport de la deuxième dimension "L" sur la première dimension "h" est compris entre 0,005 et 0,1 (cinq millièmes et un dixième), lorsque les rotors jumelés 3, 4 ont un diamètre compris entre cinquante millimètres (50 mm) et trois cent cinquante millimètres (350 mm).

De manière également remarquable :
- le tracé conventionnel 91 du premier flanc 9 et le cercle, dit cercle d'enveloppe "F" qui circonscrit celui des rotors jumelés 3, 4 considéré, ont un point d'intersection "W", dit premier point "W", situé sur une première droite "D1" qui passe par un deuxième point "O" situé sur l'axe longitudinal 6 de celui des rotors jumelés 3, 4 considéré,
- le tracé modifié 92 du premier flanc 9 et le cercle "F" ont un point d'intersection "Z", dit troisième point "Z", situé sur une deuxième droite "D2" qui passe par le deuxième point "O" et forme avec la première droite "D1" un premier angle Alfa dont la valeur peut être approchée par calcul selon la première équation, $ArcCos ⁢ \left[\frac{- {L}^{2} ⁢ {\left(L-2⁢Ra\right)}^{2} + {H}^{2} ⁢ \left({L}^{2}-2⁢LRa+2⁢{Ra}^{2}\right)}{2 ⁢ {H}^{2} ⁢ Ra ⁢ \left(-L+Ra\right)}\right]$ avec les valeurs des paramètres,
   - "Ra" qui représente le demi-diamètre extérieur de celui des rotors jumelés 3, 4 qui est considéré,
   - "L" qui représente l'amplitude du segment de raccordement 12 dans une direction radiale à celui des rotors jumelés considéré, la valeur de l'amplitude correspondant à la différence entre le demi diamètre extérieur "Ra" et la valeur d'un rayon "Rp" qui sépare l'axe longitudinal 6 du noyau 5 d'un point du segment de raccordement 12 qui est le plus proche de cet axe longitudinal 6,
   - "H" qui représente l'entraxe entre les rotors jumelés 3, 4.

Le tracé modifié 92 du premier flanc 9 et la surface extérieure 51 du noyau 5 se raccordent en un point "A".

De manière encore remarquable, le segment de raccordement 12 est incliné par rapport à la première droite "D1" d'un deuxième angle Bêta dont la valeur peut être approchée par calcul selon la deuxième équation, $Arc Cosinus \left(H/\left(2⁢Ra\right)\right)$ avec:
- "H" qui représente l'entraxe entre les rotors jumelés 3, 4, et
- "Ra" qui représente le demi diamètre extérieur de celui des rotors jumelés 3, 4 qui est considéré.

Pratiquement, la position du tracé modifié 92 du premier flanc 9 peut être ajustée en opérant une oscillation du support du tracé conventionnel 91 dudit premier flanc 9, d'un premier angle Alfa autour du point O.

Le segment de raccordement 12 est incliné par rapport à la première droite "D1" d'un deuxième angle Bêta, ce deuxième angle étant ajusté de manière telle que tout au long des filets hélicoïdaux 7 des rotors jumelés 3, 4, chaque surface hélicoïdale 13 qui se raccorde à un premier flanc 9 d'un des rotors jumelés 3, 4 puisse s'étendre sensiblement parallèlement au moins à une zone du premier flanc 9 de l'autre des rotors jumelés 3, 4, qui jouxte le segment de raccordement 12 de cet autre rotor.

Une machine conforme à l'invention présente, en lieu et place de l'arrête vive conventionnelle, une surface hélicoïdale 13 constituée par un méplat.

Un tel méplat peut être, notamment au moyen d'outils conventionnels, facilement et précisément usiné ce qui garantit des fuites moindres qu'avec une arête vive.

La dispersion des performances par rapport aux tolérances d'usinage et de montage sera donc nettement moindre, tout en apportant une simplification de l'usinage des rotors jumelés et la possibilité d'augmenter les jeux de fonctionnement de la machine sans dégradation des performances.

Avantageusement, la surface hélicoïdale 13 obtenue grâce à la présence du méplat reste une surface réglée, et ce, que le pas des rotors soit constant ou variable.

En ce qui concerne le méplat, il est également souhaitable que sa longueur reste petite vis à vis de la hauteur de dent, pour éviter l'apparition d'une fuite localisée (expression plus connue sous le terme allemand de "Blasloch") qui seraient de nature à dégrader les performances du système (figures 7 et 8).

A titre d'exemples illustratifs, pour :
- un rayon "Ra" de 65 mm (soixante cinq millimètres) et une hauteur de dent "h" de 30 mm (trente millimètres), on a une largeur "L" de méplat 12 de 1 mm (un millimètre),
- un rayon "Ra" de 105 mm (cent cinq millimètres) et une hauteur de dent "h" de 60 mm (soixante millimètres), on a une largeur "L" de méplat 12 de 1,5 mm (un virgule cinq millimètre),
- un rayon "Ra" de 130 mm (cent trente millimètres) et une hauteur de dent "h" de 75 mm (soixante quinze millimètres), on a une largeur "L" de méplat 12 de 2 mm (deux millimètres).

Sur les dessins, en figures 7 et 8, la fuite localisée a été symbolisée par une simple flèche non repérée.

Il faut noter que les dimensions, angles et profils précités sont définis au jeu de fonctionnement près.

Il faut également noter que les caractéristiques annoncées sont applicables à des machines qui comprennent plus de deux rotors.

Le fait que les rotors soient de mêmes diamètres, de diamètres distincts, voire aient chacun différents diamètres selon leur dimension longitudinale reste compatible avec la présente invention.

## Revendications

1. Machine rotative volumétrique (1) comprenant un boîtier (2) et au moins deux rotors jumelés (3, 4) dits à profils asymétriques, dont un premier rotor (3) et un deuxième rotor (4), lesdits rotors jumelés (3, 4) étant montés tournants dans le boîtier (2) et entraînés en rotation autour de leur axe longitudinal (6),
. ces rotors jumelés (3, 4) étant chacun constitué d'un noyau (5) sur lequel fait saillie au moins un filet hélicoïdal (7) qui, observé dans une vue en coupe transversale de celui des rotors jumelés (3, 4) considéré, s'étend au-dessus dudit noyau (5) à la manière d'une dent (8), laquelle dent (8),
. a dans une direction radiale à l'axe longitudinal (6) de celui des rotors jumelés (3, 4) considéré et au-dessus de la surface (51) de ce rotor une première dimension prédéterminée ("h"),
. comprend un premier flanc (9) de forme concave et un deuxième flanc (10) de forme convexe qui se raccordent au niveau d'une partie supérieure (11) de la dent (8), ledit premier flanc (9) ayant une forme d'arc d'épicycloïde,
cette machine étant **caractérisée en ce qu'**au lieu de comprendre un premier flanc (9) et un deuxième flanc (10) dont les tracés conventionnels (91) et (101) se raccordent en un premier point ("W") de manière à former une arête vive au long du filet hélicoïdal (7) :
- d'une part, ledit premier flanc (9) a un tracé (92), dit tracé modifié (92), dont la position et la longueur d'arc sont prédéterminées de manière telle que ledit tracé modifié (92) de ce premier flanc (9) et le tracé conventionnel (101) du deuxième flanc (10) se raccordent chacun à l'une des extrémités opposées ("B") et ("C") d'un court segment, dit segment de raccordement (12), qui par sa présence tout au long du filet hélicoïdal (7) constitue une surface hélicoïdale (13), dite méplat, supprimant la présence d'une arête vive,
- d'autre part, ledit segment de raccordement (12) a, dans une direction radiale à l'axe longitudinal (6) de celui des rotors jumelés (3, 4) considéré, une deuxième dimension ("L") prédéterminée, telle que le rapport de la deuxième dimension ("L") sur la première dimension ("h") est compris entre 0,005 et 0,1 (cinq millièmes et un dixième).

2. Machine selon la revendication 1 **caractérisé en ce que** lorsque chaque dent (8) des rotors jumelés (3, 4) est définie par un premier flanc (9) et un deuxième flanc (10) qui sont raccordés à une surface extérieure (14) de profil sensiblement cylindrique de demi diamètre extérieur ("Ra"), au lieu que cette surface extérieure (14) se raccorde au tracé du premier flanc (9) en un premier point ("W") de manière à former une arête vive au long du filet hélicoïdal (7), la surface extérieure (14) se raccorde au tracé dudit premier flanc (9) par le segment de raccordement (12).

3. Machine selon la revendication 1 ou 2, **caractérisée en ce que**, le rapport de la deuxième dimension ("L") sur la première dimension ("h") est compris entre 0,005 et 0,1 (cinq millièmes et un dixième), lorsque les rotors jumelés (3, 4) ont un diamètre compris entre cinquante millimètres (50 mm) et trois cent cinquante millimètres (350 mm).

4. Machine selon l'une des revendications 1 à 3 **caractérisée en ce que** le segment de raccordement (12) est incliné par rapport à la première droite ("D1") d'un deuxième angle Bêta, ce deuxième angle étant ajusté de manière telle que tout au long des filets hélicoïdaux (7) des rotors jumelés (3, 4), chaque surface hélicoïdale (13) qui se raccorde à un premier flanc (9) d'un des rotors jumelés (3, 4) puisse s'étendre sensiblement parallèlement au moins à une zone du premier flanc (9) de l'autre des rotors jumelés (3, 4), qui jouxte le segment de raccordement (12) de cet autre rotor.

5. Machine selon l'une des revendications 1 à 4 **caractérisée en ce que** le segment de raccordement (12) est incliné par rapport à la première droite ("D1") d'un deuxième angle Bêta dont la valeur peut être approchée par calcul selon la deuxième équation, $Arc Cosinus \left(H/\left(2 Ra\right)\right)$ avec :
- ("H") qui représente l'entraxe entre les rotors jumelés (3, 4), et
- ("Ra") qui représente le demi diamètre extérieur de celui des rotors jumelés (3, 4) qui est considéré.

6. Machine selon l'une quelconque des revendications 1 à 5, **caractérisée en ce que** :
- le tracé conventionnel (91) du premier flanc (9) et le cercle, dit cercle d'enveloppe ("F") qui circonscrit celui des rotors jumelés (3, 4) considéré, ont un point d'intersection ("W"), dit premier point ("W"), situé sur une première droite ("D1") qui passe par un deuxième point ("O") situé sur l'axe longitudinal (6) de celui des rotors jumelés (3, 4) considéré,
- le tracé modifié (92) du premier flanc (9) et le cercle ("F") ont un point d'intersection ("Z"), dit troisième point ("Z"), situé sur une deuxième droite ("D2") qui passe par le deuxième point ("O") et forme avec la première droite ("D1") un premier angle Alfa dont la valeur peut être approchée par calcul selon la première équation, $ArcCos ⁢ \left[\frac{- {L}^{2} ⁢ {\left(L-2⁢Ra\right)}^{2} + {H}^{2} ⁢ \left({L}^{2}-2⁢LRa+2⁢{Ra}^{2}\right)}{2 ⁢ {H}^{2} ⁢ Ra ⁢ \left(-L+Ra\right)}\right]$ avec les valeurs des paramètres,
. ("Ra") qui représente le demi diamètre extérieur de celui des rotors jumelés (3, 4) qui est considéré,
. ("L") qui représente l'amplitude du segment de raccordement (12) dans une direction radiale à celui des rotors jumelés considéré, la valeur de l'amplitude correspondant à la différence entre le demi diamètre extérieur ("Ra") et la valeur d'un rayon ("Rp") qui sépare l'axe longitudinal (6) du noyau (5) d'un point du segment de raccordement (12) qui est le plus proche de cet axe longitudinal (6),
. ("H") qui représente l'entraxe entre les rotors jumelés (3, 4).

## Claims

1. Rotary displacement machine (1) comprising a housing (2) and at least two twinned rotors (3, 4) referred to as being of asymmetrical profile, of which a first rotor (3) and a second rotor (4), said twinned rotors (3, 4), being mounted rotating in the housing (2) and driven in rotation about their longitudinal axis (6)
• these twinned rotors (3, 4) each being made up of a core (5) on which projects at least one helicoidal thread (7) which, seen in a cross-sectional view of that of the twinned rotors (3, 4) being considered, extends above said core (5) in the manner of a tooth (8), which tooth (8)
• has a first predetermined dimension ("h") in a direction radial to the longitudinal axis (6) of that of the twinned rotors (3, 4) being considered and above the surface (51) of this rotor,
• comprises a first flank (9) of concave shape and a second flank (10) of convex shape which connect at the level of an upper portion (11) of the tooth (8), said first flank (9) having the shape of an epicycloidal arc,
this machine being **characterized in that** instead of comprising a first flank (9) and a second flank (10) whose conventional shapes (91) and (101) connect at a first point ("W') in such a way as to form a sharp edge along the helicoidal thread (7):
- on the one hand, said first flank (9) has a shape (92), referred to as modified shape (92), whose position and length of arc are predetermined such that said modified shape (92) of this first flank (9) and the conventional shape (101) of the second flank (10) each connect to one of the opposite ends ("B") and ("C") of a short segment, referred to as connecting segment (12), which by its presence along the entire helicoidal thread (7) constitutes a helicoidal surface (13), referred to as flattened, eliminating the presence of a sharp edge,
- on the other hand, said connecting segment (12) has, in a direction radial to the longitudinal axis (6) of that of the twinned rotors (3, 4) being considered, a second predetermined dimension ("L") such that the ratio of the second dimension ("L") over the first dimension ("h") ranges between 0.005 and 0.1 (five thousandths and one tenth).

2. Machine according to claim 1 **characterized in that** when each tooth (8) of the twinned rotors (3, 4) is defined by a first flank (9) and a second flank (10) which are connected to an outer surface (14) of substantially cylindrical profile of outer radius ("Ra"), instead of this outer surface (14) being connected to the shape of the first flank (9) at a first point ("W") in such a way as to form a sharp edge along the helicoidal thread (7), the outer surface (14) is connected to the shape of said first flank (9) by the connecting segment (12).

3. Machine according to claim 1 or 2, **characterized in that** the ratio of the second dimension ("L") over the first dimension ("h") ranges between 0.005 and 0.1 (five thousandths and one tenth), when the twinned rotors (3, 4) have a diameter ranging between fifty millimeters (50 mm) and three hundred fifty millimeters (350 mm).

4. Machine according to one of the claims 1 to 3, **characterized in that** the connecting segment (12) is inclined with respect to the first straight line ("D1") of a second angle beta, this second angle being adjusted such that along the entire helicoidal threads (7) of the twinned rotors (3, 4), each helicoidal surface (13) which connects to a first flank (9) of one of the twinned rotors (3, 4) is able to extend substantially parallel at least to a zone of the first flank (9) of the other of the twinned rotors (3, 4) which is contiguous to the connecting segment (12) of this other rotor.

5. Machine according to one of the claims 1 to 4 **characterized in that** the connecting segment (12) is inclined with respect to the first straight line ("D1 ") of a second angle beta the value of which is able to be approximated by calculation according to the second equation $Arc Cosine \left(H/\left(2 Ra\right)\right)$ with :
- ("H") which represents the center distance of axes between the twinned rotors (3, 4), and
- ("Ra") which represents the outer radius of that of the twinned rotors (3, 4) being considered.

6. Machine according to any one of the claims 1 to 5, **characterized in that** :
- the conventional shape (91) of the first flank (9) and the circle, referred to as addendum circle ("F") which circumscribes the one of the twinned rotors (3, 4) under consideration, have a point of intersection ("W"), referred to as first point ("W'), situated on a straight line ("D1") which passes through a second point ("O") situated on the longitudinal axis (6) of that of the twinned rotors (3, 4) under consideration,
- the modified shape (92) of the first flank (9) and the circle ("F") have a point of intersection ("Z"), referred to as third point ("Z"), situated on a second straight line ("D2") which passes through the second point ("O") and forms with the first straight line ("D1") a first angle alpha, the value of which is able to be approximated by calculation according to the first equation $ArcCos ⁢ \left[\frac{- {L}^{2} ⁢ {\left(L-2⁢Ra\right)}^{2} + {H}^{2} ⁢ \left({L}^{2}-2⁢LRa+2⁢{Ra}^{2}\right)}{2 ⁢ {H}^{2} ⁢ Ra ⁢ \left(-L+Ra\right)}\right]$ with the values of the parameters
• ("Ra") which represents the outer radius of that of the twinned rotors (3, 4) being considered,
• ("L") which represents the relative value of the connecting segment (12) in one direction radial to that of the twinned rotors being considered, the magnitude of the relative value corresponding to the difference between the outer radius ("Ra") and the value of a radius ("Rp") which separates the longitudinal axis (6) of the core (5) from a point of the connecting segment (12) which is closest to this longitudinal axis (6),
• ("H") which represents the center distance of axes between the twinned rotors (3, 4).

## Patentansprüche

1. Volumetrische Rotationsmaschine (1), umfassend ein Gehäuse (2) und mindestens zwei gekoppelte Rotoren (3, 4) mit asymmetrischen Profilen, davon ein erster Rotor (3) und ein zweiter Rotor (4), wobei die gekoppelten Rotoren (3, 4) drehend im Gehäuse (2) montiert sind und um ihre Längsachse (6) gedreht werden,
wobei diese gekoppelten Rotoren (3, 4) jeweils aus einem Kern (5) gebildet sind, aus dem mindesten ein schraubenförmiges Gewinde (7) hervorspringt, das, gesehen aus einer Querschnittansicht desjenigen der gekoppelten Rotoren (3, 4), der in Betracht gezogen wird, sich über den Kern (5) wie ein Zahn (8) erstreckt, wobei der Zahn (8)
in einer radialen Richtung zur Längsachse (6) desjenigen der gekoppelten Rotoren (3, 4), der in Betracht gezogen wird, und über der Oberfläche (51) dieses Rotors eine erste vorbestimmte Ausdehnung ("h") aufweist,
eine erste Flanke (9) in konkaver Form und eine zweite Flanke (10) in konvexer Form aufweist, die sich auf der Ebene eines oberen Teils (11) des Zahns (8) verbinden, wobei die erste Flanke (9) die Form eines epizykloiden Bogens aufweist,
wobei diese Maschine **dadurch gekennzeichnet ist, dass**, anstatt eine erste Flanke (9) und eine zweite Flanke (10) zu umfassen, deren herkömmliche Verläufe (91) und (101) sich in einem ersten Punkt ("W") verbinden, um eine scharfe Kante entlang des schraubenförmigen Gewindes (7) zu bilden:
einerseits die erste Flanke (9) einen Verlauf (92), genannt modifizierter Verlauf (92) aufweist, wobei die Position und die Länge des Bogens vorbestimmt sind, so dass sich der modifizierte Verlauf (92) dieser ersten Flanke (9) und der herkömmliche Verlauf (101) der zweiten Flanke (10) jeweils an einem der gegenüberliegenden Enden ("B") und ("C") eines ganzen Abschnittes, genannt Verbindungsabschnitt (12), verbinden, der durch das Vorhandensein entlang des gesamten schraubenförmigen Gewindes (7) eine schraubenförmige Fläche (13), genannt Abflachung bildet, die das Vorhandensein einer scharfen Kante beseitigt,
- andererseits der Verbindungsabschnitt (12) in einer radialen Richtung zur Längsachse (6) desjenigen der gekoppelten Rotoren (3, 4), der in Betracht gezogen wird, eine zweite vorbestimmte Ausdehnung ("L") aufweist, sodass das Verhältnis der zweiten Ausdehnung ("L") zur ersten Ausdehnung ("h") zwischen 0,005 und 0,1 (fünf Tausendstel und ein Zehntel) liegt.

2. Maschine nach Anspruch 1, **dadurch gekennzeichnet dass**, wenn jeder Zahn (8) der gekoppelten Rotoren (3, 4) durch eine erste Flanke (9) und eine zweite Flanke (10), die mit einer Außenfläche (14) mit einem im Wesentlichen zylindrischen Profil mit einem halben Außendurchmesser ("Ra") verbunden sind, definiert ist, an der Stelle, an der sich diese Außenfläche (14) mit dem Verlauf der ersten Flanke (9) in einem ersten Punkt ("W") verbindet, um eine scharfe Kante entlang des schraubenförmigen Gewindes (7) zu bilden, sich die Außenfläche (14) mit dem Verlauf der ersten Flanke (9) durch den Verbindungsabschnitt (12) verbindet.

3. Maschine nach Anspruch 1 oder 2, **dadurch gekennzeichnet, dass** das Verhältnis der zweiten Ausdehnung ("L") zur ersten Ausdehnung ("h") zwischen 0,005 und 0,1 (fünf Tausendstel und ein Zehntel) liegt, während die gekoppelten Rotoren (3, 4) einen Durchmesser aufweisen, der zwischen fünfzig Millimeter (50 mm) und dreihundertfünfzig Millimeter (350 mm) liegt.

4. Maschine nach einem der Ansprüche 1 bis 3, **dadurch gekennzeichnet, dass** der Verbindungsabschnitt (12) bezüglich der ersten Gerade ("D1") um einen zweiten Winkel Beta geneigt ist, wobei dieser zweite Winkel so ausgerichtet ist, dass entlang der gesamten schraubenförmigen Gewinde (7) der gekoppelten Rotoren (3, 4) jede schraubenförmige Fläche (13), die sich mit einer ersten Flanke (9) eines der gekoppelten Rotoren (3, 4) verbindet, sich im Wesentlichen parallel zu mindestens einem Bereich der ersten Flanke (9) des anderen der gekoppelten Rotoren (3, 4) erstrecken kann, der neben dem Verbindungsabschnitt (12) dieses anderen Rotors liegt.

5. Maschine nach einem der Ansprüche 1 bis 4, **dadurch gekennzeichnet, dass** der Verbindungsabschnitt (12) hinsichtlich der ersten Gerade ("D1") um einen zweiten Winkel Beta geneigt ist, dessen Wert durch Berechnung nach der zweiten Gleichung annährend bestimmt werden kann, $Arc Cosinus \left(H/\left(2 Ra\right)\right)$
wobei:
- ("H") den Achsabstand zwischen den gekoppelten Rotoren (3, 4) darstellt, und
- ("Ra") den halben Außendurchmesser desjenigen der gekoppelten Rotoren (3, 4) darstellt, der in Betracht gezogen wird.

6. Maschine nach einem der Ansprüche 1 bis 5, **dadurch gekennzeichnet, dass**:
- der herkömmliche Verlauf (91) der ersten Flanke (9) und der Kreis, genannt Umhüllungskreis ("F"), der denjenigen der gekoppelten Rotoren (3, 4), der in Betracht gezogen wird, umschreibt, einen Schnittpunkt ("W"), genannt erster Punkt ("W") aufweisen, der sich auf einer ersten Geraden ("D1") befindet, die durch einen zweiten Punkt ("O") verläuft, der sich auf der Längsachse (6) desjenigen der gekoppelten Rotoren (3, 4), der in Betracht gezogen wird, befindet,
- der modifizierte Verlauf (92) der ersten Flanke (9) und der Kreis ("F"), einen Schnittpunkt ("Z"), genannt dritter Punkt ("Z") aufweisen, der sich auf einer zweiten Gerade ("D2") befindet, die durch den zweiten Punkt ("O") verläuft und mit der ersten Gerade ("D1") einen ersten Winkel Alfa bildet, dessen Wert durch Berechnung nach der ersten Gleichung annähernd bestimmt werden kann, $ArcCos ⁢ \left[\frac{- {L}^{2} ⁢ {\left(L-2⁢Ra\right)}^{2} + {H}^{2} ⁢ \left({L}^{2}-2⁢LRa+2⁢{Ra}^{2}\right)}{2 ⁢ {H}^{2} ⁢ Ra ⁢ \left(-L+Ra\right)}\right]$ mit den Werten der Parameter
("Ra"), der den halben Aussenddurchmesser desjenigen der gekoppelten Rotoren (3, 4) darstellt, der in Betracht gezogen wird,
("L"), der die Amplitude des Verbindungsabschnittes (12) in einer radialen Richtung zu demjenigen der gekoppelten Rotoren, der in Betracht gezogen wird, darstellt, wobei der Wert der Amplitude dem Unterschied zwischen dem halben Außendurchmesser ("Ra") und dem Wert eines Radius ("Rp") entspricht, der die Längsachse (6) des Kerns (5) von einem Punkt des Verbindungsabschnittes (12) trennt, der am nächsten an dieser Längsachse (6) liegt,
("H"), der den Achsabstand zwischen den gekoppelten Rotoren (3, 4) darstellt.
